# EUROPÄISCHE PATENTSCHRIFT

(11) **EP 2 009 962 B1**
(45) Veröffentlichungstag und Bekanntmachung des Hinweises auf die Patenterteilung: **26.01.2011**
(21) Anmeldenummer: 08009878.3
(22) Anmeldetag: 30.05.2008
(51) Int. Cl.: H05B 37/02

(54) **Verfahren zur Inbetriebnahme eines Mehrkanaldimmers**
Method for operating a multi-channel dimmer
Procédé de mise en service d'un gradateur à plusieurs canaux

(30) Priorität: 28.06.2007 DE 102007029979
(43) Veröffentlichungstag der Anmeldung: 31.12.2008
(73) Patentinhaber: ABB AG, 68309 Mannheim (DE)
(72) Erfinder: Bui, Huu Bang, Dipl.-Ing., 44149 Dortmund (DE); Götte, Karsten, Dipl.-Ing., 58513 Lüdenscheid (DE); Czimmeck, Frank, Dipl.-Ing., 58511 Lüdenscheid (DE)
(74) Vertreter: Partner, Lothar

(56) Entgegenhaltungen:
- US-B1- 6 346 778

## Beschreibung

Die Erfindung bezieht sich auf ein Verfahren zur Inbetriebnahme eines Mehrkanaldimmers gemäß dem Oberbegriff des Anspruchs 1. Die Dimmerkanäle des Mehrkanaldimmers können entweder in einem Verteilerschrank eingebaut sein oder in mehreren Unterputzdosen installiert sein.

Aus der DE 102 47 333 A1 ist ein Mehrkanaldimmer bekannt, also ein elektronischer Dimmer, der mehrere Leistungsstufen (Kanäle, Ausgänge) aufweist. Die Leistungsstufen sind für eine optionale lastseitige Parallelschaltung von mindestens zwei der Leistungsstufen eingerichtet. Der Mehrkanaldimmer ist flexibel einsetzbar, so dass er sowohl zur Einzelsteuerung oder Gruppensteuerung einer größeren Anzahl von Verbrauchern kleiner Leistung geeignet ist, als auch zur Steuerung eines einzelnen Verbrauchers oder weniger Verbraucher mit hoher Leistung.

Aus der DE 10 2005 004 884 B3 ist ein Einbaudimmer bekannt, dessen Dimmer-Lastteil auf seiner Oberseite einen Steckverbinder aufweist, welcher mit einem korrespondierenden Steckverbinder eines Bedienelements elektrisch in Kontakt tritt, wobei ein- und dasselbe Dimmer-Lastteil wahlweise mit verschiedenen Bedienelementen bestückbar ist, wie z. B.
- Bedienelement für Drehbedienung,
- Bedienelement für Tastbedienung,
- Bedienelement für Zeitsteuerung,
- Bedienelement für Funksteuerung.

Allgemein ist es bei Mehrkanaldimmern möglich, die Ausgänge unterschiedlicher Dimmerkanäle parallel zuschalten, um die Anschlussleistung zu erhöhen. Dabei ist es bei der Inbetriebnahme allerdings erforderlich, einzelne Funktionen von Dimmerkanälen des Mehrkanaldimmers, wie beispielsweise Vorort-Bedientasten und Nebenstelleneingänge, manuell außer Betrieb zu setzen, was einen gewissen Zeitaufwand erfordert.

Der Erfindung liegt die Aufgabe zugrunde, ein Verfahren zur Inbetriebnahme eines Mehrkanaldimmers anzugeben, welches den Zeitaufwand bei der Inbetriebnahme verringert.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, dass eine Steigerung des Komforts, der Zuverlässigkeit der Inbetriebnahme und des Betriebes sowie der Sicherheit der Inbetriebnahme und des Betriebs der Lichtsteueranlage erzielt wird. Eine manuelle Außerbetriebsetzung von Funktionen einzelner Dimmerkanäle einer zusammengefassten Dimmergruppe bei der Inbetriebnahme ist nicht mehr erforderlich, sondern erfolgt quasi automatisch. Dies erspart Zeit bei der Inbetriebnahme.

Weitere Vorteile sind aus der nachstehenden Beschreibung ersichtlich.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Fig.1: eine Lichtsteuerungsanlage mit einem Mehrkanaldimmer,
- Fig. 2: einen Dimmerkanal des Mehrkanaldimmers.

In Fig. 1 ist eine Lichtsteuerungsanlage mit einem Mehrkanaldimmer dargestellt. Die Lichtsteuerungsanlage 1 besteht beim gezeigten Ausführungsbeispiel aus den folgenden Hauptkomponenten:
- einem Mehrkanaldimmer 3,
- drei an den Mehrkanaldimmer angeschlossenen Nebenstellen 11, 28, 48,
- drei an den Mehrkanaldimmer angeschlossenen Lasten 14, 31, 41.

Der Mehrkanaldimmer 3 besteht beim gezeigten Ausführungsbeispiel aus fünf Dimmerkanälen 6, 16, 23, 35, 43 und einer zentralen Steuerschaltung 52. Die Steuerschaltung 52 kann z. B. (muss jedoch nicht) mit einem Bus 53 (Bus der Gebäudesystemtechnik) verbunden sein. Jeder Dimmerkanal 6 bzw. 16 bzw. 23 bzw. 35 bzw. 43 weist auf:
- eine Vorort-Bedientaste 8 bzw. 18 bzw. 25 bzw. 37 bzw. 45,
- einen Kommunikationsanschluss 7 bzw. 17 bzw. 24 bzw. 36 bzw. 44 für den Anschluss an die Steuerschaltung 52,
- einen L-Anschluss (Versorgungsspannungsanschluss) 9 bzw. 19 bzw. 26 bzw. 38 bzw. 46 für den Anschluss eines Versorgungsspannungsleiters (Phasenleiters) eines Wechselspannungsnetzes,
- einen Ausgang (Last-Anschluss) 13 bzw. 21 bzw. 30 bzw. 40 bzw. 50 für den Anschluss einer Last (Beleuchtung),
- einen Nebenstelleneingang 10 bzw. 20 bzw. 27 bzw. 39 bzw. 47 für den Anschluss einer Nebenstelle.

Die Steuerschaltung 52 ist über Datenleitungen 56 an die Kommunikations-Anschlüsse 7 bzw. 17 bzw. 24 bzw. 36 bzw. 44 der Dimmerkanäle 6 bzw. 16 bzw. 23 bzw. 35 bzw. 43 angeschlossen.

Die Nebenstelle 11 ist an den Nebenstelleneingang 10 angeschlossen. Die Nebenstelle 28 ist an den Nebenstelleneingang 27 angeschlossen. Die Nebenstelle 48 ist an den Nebenstelleneingang 47 angeschlossen. Die jeweils anderen Anschlüsse der Nebenstellen 11 bzw. 28 bzw. 48 dienen als N-Anschluss oder L-Anschluss 12 bzw. 29 bzw. 49 für die Verbindung mit dem Versorgungsspannungsleiter oder dem Nulleiter des Versorgungsspannungsnetzes.

Die Last 14 ist an die beiden parallel geschalteten Ausgänge 13, 21 angeschlossen. Der erste Dimmerkanal 6 und der zweite Dimmerkanal 16 des Mehrkanaldimmers 3 dienen somit als erste zusammengefasste Dimmergruppe 5. Die Last 31 ist an den Ausgang 30 angeschlossen. Die Last 41 ist an die beiden parallel geschalteten Ausgänge 40, 50 angeschlossen. Der vierte Dimmerkanal 35 und der fünfte Dimmerkanal 43 des Mehrkanaldimmers 3 dienen somit als zweite zusammengefasste Dimmergruppe 34.

Die jeweils anderen Anschlüsse der Lasten 14 bzw. 31 bzw. 41 dienen als N-Anschlüsse 15 bzw. 32 bzw. 42 für die Verbindung mit dem Nulleiter des Versorgungsspannungsnetzes.

In Fig. 2 ist ein Dimmerkanal des Mehrkanaldimmers dargestellt. Der beispielhaft gezeigte Dimmerkanal 6 weist eine ansteuerbare Leistungselektronik 54 auf, welche mit ihrem ersten Hauptanschluss mit dem L-Anschluss 9 und mit ihrem zweiten Hauptanschluss mit dem Ausgang 13 verbunden ist. Der Steuereingang der Leistungselektronik 54 ist an den Ausgang einer Steuerelektronik 55 angeschlossen. Die Steuerelektronik 55 ist beaufschlagbar
- mittels der Vorort-Bedientaste 8,
- mittels einer Nebenstelle über den Nebenstelleneingang 10,
- mittels der Steuerschaltung 52 über den Kommunikations-Anschluss 7.
-

Von Wichtigkeit ist ein Abgriff am Ausgang 13, mit dem die Steuerelektronik 55 das am Ausgang 13 anstehende Spannungssignal erfasst. Selbstverständlich sind die weiteren Dimmerkanäle in gleicher Art und Weise aufgebaut.

Die einzelnen Dimmerkanäle 6, 16, 23, 35, 43 des Mehrkanaldimmers 3 können in einem Verteilerkasten oder auch in unterschiedlichen Unterputzdosen installiert sein. Nachdem die Verdrahtung der Lichtsteueranlage in der gewünschten Weise durchgeführt worden ist, wird erfindungsgemäß mit Hilfe der Steuerschaltung 52 eine nachfolgend erläuterte Testprozedur gestartet und ausgewertet. Dabei ist beim Start der Testprozedur vorauszusetzen,
- dass die L-Anschlüsse (siehe 9, 19, 26, 38, 46 in Fig. 1) aller Dimmerkanäle mit Versorgungsspannung beaufschlagt werden,
- dass die Steuerschaltung 52 jeden Dimmerkanal 6, 16, 23, 35, 43 über eine individuelle Adresse und die Datenleitungen 56 separat ansteuern kann,
- dass es sich bei der Kommunikation zwischen Steuerschaltung 52 und den Dimmerkanälen 6, 16, 23, 35, 43 (siehe die Kommunikations-Anschlüsse 7, 17, 24, 36, 44) über die Datenleitungen um eine bidirektionale Kommunikation handelt, d. h. das an einem Ausgang eines Dimmerkanals anstehende Spannungssignal kann über die Steuerelektronik 55 erfasst und über die Datenleitungen 56 an die Steuerschaltung 52 gemeldet werden.

In einem ersten Schritt der Testprozedur gibt die Steuerschaltung 52 ein Ansteuersignal zur Ansteuerung des ersten Dimmerkanals 6 während einer bestimmten Zeitdauer ab. Folglich liegt am Ausgang 13 des Dimmerkanals 6 ein Spannungssignal an. Da die Ausgänge 13, 21 der beiden Dimmerkanäle 6, 16 miteinander verbunden sind, liegt dieses Spannungssignal auch am Ausgang 21 an. Folglich melden die Steuerelektroniken 55 beider Dimmerkanäle 6, 16 der Steuerschaltung 52 über die Datenleitungen 56 dieses Spannungssignal. Die Steuerelektroniken 55 der weiteren Dimmerkanäle 23, 35, 43 melden ein Spannungssignal "Null". Die Steuerschaltung folgert hieraus, dass die Ausgänge 13, 21 der beiden Dimmerkanäle 6, 16 parallel geschaltet sind.

In einem zweiten Schritt der Testprozedur gibt die Steuerschaltung 52 ein Ansteuersignal zur Ansteuerung des dritten Dimmerkanals 23 während einer bestimmten Zeitdauer ab. Folglich liegt am Ausgang 30 des Dimmerkanals 25 ein Spannungssignal an. Folglich meldet lediglich die Steuerelektronik 55 des Dimmerkanals 23 der Steuerschaltung 52 über die Datenleitungen 56 dieses Spannungssignal, während die Steuerelektroniken der weiteren Dimmerkanäle 6, 16, 35, 43 ein Spannungssignal "Null" melden. Die Steuerschaltung 52 folgert hieraus, dass der Ausgang des Dimmerkanals 23 mit keinem weiteren Dimmerkanal parallel geschaltet ist.

In einem dritten Schritt der Testprozedur gibt die Steuerschaltung 52 ein Ansteuersignal zur Ansteuerung des vierten Dimmerkanals 35 während einer bestimmten Zeitdauer ab. Folglich liegt am Ausgang 40 des Dimmerkanals 35 ein Spannungssignal an. Da die Ausgänge 40, 50 der beiden Dimmerkanäle 35, 43 miteinander verbunden sind, liegt dieses Spannungssignal auch am Ausgang 50 an. Folglich melden die Steuerelektroniken 55 beider Dimmerkanäle 35, 43 der Steuerschaltung 52 über die Datenleitungen 56 dieses Spannungssignal. Die Steuerelektroniken 55 der weiteren Dimmerkanäle 6, 16, 23 melden ein Spannungssignal "Null". Die Steuerschaltung folgert hieraus, dass die Ausgänge 40, 50 der beiden Dimmerkanäle 35, 43 parallel geschaltet sind.

Die Testprozedur wird solange wiederholt, bis die Gruppenzugehörigkeit aller Dimmerkanäle eindeutig festgestellt worden ist.

Nach Beendigung der Testprozedur (oder alternativ bereits nach jedem einzelnen Schritt der Testprozedur) werden über entsprechende Parametrier-Signale der Steuerschaltung 52 an die Steuerelektroniken 55 von einzelnen Dimmerkanälen die Vorort-Bedienung, der Nebenstelleneingang und bestimmte Funktionen, die jetzt einem bestimmten Dimmerkanal einer zusammengefassten Dimmergruppe zugeteilt worden sind, bei den anderen Dimmerkanälen der Gruppe selbstständig deaktiviert. Im vorliegenden Ausführungsbeispiel werden die Vorort-Bedienungen 18, 37 und die Nebenstelleneingänge 20, 39 selbstständig deaktiviert. Grund hierfür ist, dass zentral nur ein Dimmerkanal in der zusammengefassten Dimmergruppe für die Bedienung über die Vorort-Bedientaste oder über den Nebenstelleneingang oder über die übergeordnete Steuerschaltung 52 und für die Überwachung des Zustandes der Last sowie Rückmeldung dieses Zustand an die Steuerschaltung 52 verantwortlich ist.

Die Bedienung der ersten zusammengefassten Dimmergruppe 5 erfolgt nunmehr ausschließlich über die Vortort-Bedienung 8, den Nebenstelleneingang 10 und die Steuerschaltung 52 (mittels eines die Steuerschaltung 52 beaufschlagenden Busses).

Die Bedienung der zweiten zusammengefassten Dimmergruppe 34 erfolgt nunmehr ausschließlich über die Vortort-Bedienung 45, den Nebenstelleneingang 47 und die Steuerschaltung 52 (mittels eines die Steuerschaltung 52 beaufschlagenden Busses).

Selbstverständlich ist vorstehend die spezielle Zusammenfassung einzelnen Dimmerkanäle zu Dimmergruppen lediglich beispielhaft dargestellt, d. h. es beliebig andere Konfigurationen realisierbar.

### Bezugszeichenliste:

- 1: Lichtsteuerungsanlage
- 2: ---
- 3: Mehrkanaldimmer
- 4: ---
- 5: erste zusammengefasste Dimmergruppe
- 6: erster Dimmerkanal des Mehrkanaldimmers
- 7: Kommunikations-Anschluss
- 8: Vorort-Bedientaste
- 9: L-Anschluss (Versorgungsspannungs-Anschluss)
- 10: Nebenstelleneingang
- 11: Nebenstelle
- 12: L-Anschluss oder N-Anschluss
- 13: Ausgang (Last-Anschluss)
- 14: Last
- 15: N-Anschluss
- 16: zweiter Dimmerkanal des Mehrkanaldimmers
- 17: Kommunikations-Anschluss
- 18: Vorort-Bedientaste
- 19: L-Anschluss (Versorgungsspannungs-Anschluss)
- 20: Nebenstelleneingang
- 21: Ausgang (Last-Anschluss)
- 22: ---
- 23: dritter Dimmerkanal des Mehrkanaldimmers
- 24: Kommunikations-Anschluss
- 25: Vorort-Bedientaste
- 26: L-Anschluss (Versorgungsspannungs-Anschluss)
- 27: Nebenstelleneingang
- 28: Nebenstelle
- 29: L-Anschluss oder N-Anschluss
- 30: Ausgang (Last-Anschluss)
- 31: Last
- 32: N-Anschluss
- 33: ---
- 34: zweite zusammengefasste Dimmergruppe
- 35: vierter Dimmerkanal des Mehrkanaldimmers
- 36: Kommunikations-Anschluss
- 37: Vorort-Bedientaste
- 38: L-Anschluss (Versorgungsspannungs-Anschluss)
- 39: Nebenstelleneingang
- 40: Ausgang (Last-Anschluss)
- 41: Last
- 42: N-Anschluss
- 43: fünfter Dimmerkanal des Mehrkanaldimmers
- 44: Kommunikations-Anschluss
- 45: Vorort-Bedientaste
- 46: L-Anschluss (Versorgungsspannungs-Anschluss)
- 47: Nebenstelleneingang
- 48: Nebenstelle
- 49: L-Anschluss oder N-Anschluss
- 50: Ausgang (Last-Anschluss)
- 51: ---
- 52: Steuerschaltung
- 53: Bus
- 54: Leistungselektronik
- 55: Steuerelektronik
- 56: Datenleitungen

## Patentansprüche

1. Verfahren zur Inbetriebnahme eines Mehrkanaldimmers (3) einer Lichtsteueranlage (1) zur Speisung mindestens einer Last (14, 31, 41), wobei eine zentrale Steuerschaltung (52) über Datenleitungen (56) mit Kommunikations-Anschlüssen (7, 17, 24, 36, 44) der Dimmerkanäle (6, 16, 23, 35, 43) verbunden ist und jeden Dimmerkanal über eine individuelle Adresse separat ansteuern kann und wobei jeder Dimmerkanal eine Leistungselektronik (54), eine Steuerelektronik (55) und einen Ausgang (13, 21, 30, 40, 50) zum Anschluss einer Last (14, 31, 41) aufweist, **dadurch gekennzeichnet,**
- **dass** nach erfolgtem Anschluss der mindestens einen Last (14, 31, 41) an einen einzigen Dimmerkanal oder an mehrere Dimmerkanäle (6, 16, 23, 35, 43) eine Testprozedur mittels der Steuerschaltung (52) durchgeführt und ausgewertet wird, bei welcher die Steuerschaltung sukzessive jeweils nur einen einzigen Dimmerkanal (6, 16, 23, 35, 43) während einer vorgegebenen Zeitspanne separat ansteuert,
- **dass** die Steuerelektroniken (55) aller Dimmerkanäle (6, 16, 23, 35, 43) das am Ausgang (13, 21, 30, 40, 50) anstehende Spannungssignal jeweils erfassen und an die Steuerschaltung melden und
- **dass** die Steuerschaltung (52) an Hand der gemeldeten Spannungssignale ermittelt, welche Dimmerkanäle zu einer zusammengefassten Dimmergruppe (5, 34) parallel geschaltet sind.

2. Verfahren nach Anspruch 1, **dadurch gekennzeichnet, dass** die Steuerschaltung (52) Parametrier-Signale an die Steuerelektroniken (55) einzelner Dimmerkanäle (6, 16, 23, 35, 43) von zusammengefassten Dimmergruppen (5, 34) abgibt, um derart die Vorort-Bedienung und/oder den Nebenstelleneingang zu deaktivieren.

## Claims

1. A method for operating a multi-channel dimmer (2) of a light control system (1) for supplying at least one load (14, 31, 41), with a central control circuit (52) being connected via data lines (56) with communication connections (7, 17, 24, 36, 44) of the dimmer channels (6, 16, 23, 35, 43) and being able to trigger each dimmer channel separately via an individual address, and with each dimmer channel having power electronics (54), control electronics (55) and an output (13, 21, 30, 40, 50) for connecting a load (14, 31, 41), **characterized in that**
- after the performed connection of the at least one load (14, 31, 41) to a single dimmer channel or to several dimmer channels (6, 16, 23, 35, 43) a test procedure is performed and evaluated by means of the control circuit (52), wherein the control circuit separately triggers successively only one single dimmer channel (6, 16, 23, 35, 43) each during a predetermined period of time;
- the control electronics (55) of all dimmer channels (6, 16, 23, 35, 43) each detect the voltage signal applied to the output (13, 21, 30, 40, 50) and report this to the control circuit, and
- the control circuit (52) determines on the basis of the reported voltage signals which dimmer channels are switched in parallel to a combined dimmer group (5, 34).

2. A method according to claim 1, **characterized in that** the control circuit (52) emits parameterization signals to the control electronics (55) of individual dimmer channels (6, 16, 23, 35, 43) of combined dimmer groups (5, 34) in order to thus deactivate on-site operation and/or the extension input.

## Revendications

1. Procédé pour la mise en service d'un atténuateur multicanaux (3) dans une installation de commande d'éclairage (1) pour l'alimentation d'au moins une charge (14, 31,41), dans lequel un circuit de commande central (52) est relié par des lignes de données (56) à des connexions de communication (7, 17, 24, 36, 44) des canaux d'atténuateur (6, 16, 23, 35, 43) et peut commander chaque canal d'atténuateur séparément à une adresse individuelle, et dans lequel chaque canal d'atténuateur possède une électronique de puissance (54), une électronique de commande (55) et une sortie (13, 21, 30, 40, 50) pour le raccordement à une charge (14, 31, 41), **caractérisé en ce que**
- après le raccordement de l'au moins une charge (14, 31, 41) à un seul canal d'atténuateur ou à plusieurs canaux d'atténuateur (6, 16, 23, 35, 43), une procédure de test est exécutée et analysée au moyen du circuit de commande (52), au cours de laquelle le circuit de commande active successivement et séparément un seul canal d'atténuateur (6, 16, 23, 35, 43) à la fois pendant un intervalle de temps prédéterminé,
- **en ce que** les électroniques de commande de (55) de tous les canaux d'atténuateur (6, 16, 23, 35, 43) captent chacune le signal de tension présent à la sortie (13, 21, 30, 40, 50) et le transmettent au circuit de commande, et
- **en ce que** le circuit de commande (52) détermine à l'aide des signaux de tension transmis quels canaux d'atténuateur sont montés en parallèle pour former un groupe d'atténuateurs rassemblé (5, 34).

2. Procédé selon la revendication 1, **caractérisé en ce que** le circuit de commande (52) envoie des signaux de paramètres aux électroniques de commande (55) des différents canaux d'atténuateur (6, 16, 23, 35, 43) des groupes d'atténuateurs rassemblés (5, 34) pour désactiver ainsi l'actionnement local et/ou l'entrée de poste secondaire.
